# FASCICULE DE BREVET EUROPEEN

(11) **EP 0 961 659 B1**
(45) Date de publication et mention de la délivrance du brevet: **02.10.2002**
(21) Numéro de dépôt: 98962503.3
(22) Date de dépôt: 18.12.1998
(51) Int. Cl.: B05B 1/32, B05B 12/08, B05D 1/02

(54) **BUSE DE PULVERISATION AMELIOREE**
SPRÜHDÜSE
IMPROVED SPRAYER NOZZLE

(30) Priorité: 19.12.1997 FR 9716553
(43) Date de publication de la demande: 08.12.1999
(73) Titulaire: Kuhn-Nodet S.A., 77876 Montereau (FR)
(72) Inventeur: GUESDON, Alain, F-77123 Noisy sur Ecole (FR)
(74) Mandataire: Andres, Jean-Claude
(86) Numéro de dépôt international: FR9802775
(87) Numéro de publication internationale: WO99032230

(56) Documents cités:
- EP-A- 0 556 121
- CH-A- 240 951
- US-A- 4 167 247
- US-A- 4 431 136
- US-A- 4 669 660
- US-A- 4 842 017

## Description

La présente invention se rapporte au domaine technique général du machinisme agricole et notamment aux machines ou aux dispositifs de pulvérisation. Ces derniers sont le plus souvent équipés de rampes pourvues de buses de pulvérisation destinées à répandre par exemple des produits de traitement phytosanitaires sur des surfaces de traitement tels que des champs ou cultures, à partir d'une cuve contenant lesdits produits de traitement. D'autres applications, par exemple la distribution d'engrais liquides, peuvent également entrer dans le cadre de la présente invention. Il est souhaitable dans quasiment toutes les applications, de contrôler la quantité du produit pulvérisé et répandu sur le sol ou sur une culture.

On connaît ainsi des procédés de régulation pour pulvérisateurs agricoles, lesquels consistent à commander en fonction de paramètres de traitement, le débit de produits de traitement répandu par un jeu de buses. Ceci permet par exemple d'adapter le débit à la vitesse d'avancement du pulvérisateur. Ce dernier peut bien évidemment être tracté ou porté par un tracteur. Des moyens électroniques montés sur le pulvérisateur et/ou le tracteur permettent par exemple de gérer le débit en fonction de la vitesse d'avancement et éventuellement de la localisation géographique. Une telle gestion se fait le plus souvent par l'intermédiaire d'une régulation en pression.

Il est également important de tenir compte de paramètres de traitement supplémentaires lors d'opérations de pulvérisation. Les rampes de pulvérisation sont à cet effet souvent pourvues de buses particulières présentant deux ou trois ouvertures de dimension différente. Il est alors nécessaire de sélectionner l'une des ouvertures, ainsi qu'une pression correspondante générée par une pompe, pour une vitesse d'avancement donnée. On connaît ainsi la quantité de produit répandue par unité de surface, la largeur de la rampe de pulvérisation étant connue.

Lorsque les opérations de traitement ont lieu sous des conditions climatiques particulières, et en particulier sous l'influence du vent, il est préférable d'obtenir un jet de produit expulsé par les buses, dont les gouttelettes sont plus grossières et par conséquent plus lourdes. Un degré de pulvérisation moins prononcé permet alors de réduire le phénomène de dispersion due au vent, lequel conduit souvent à une répartition inhomogène du produit sur le sol.

Un choix judicieux de la vitesse d'avancement, de la dimension de l'ouverture des buses et de la pression régnant à l'intérieur du pulvérisateur, permet d'augmenter la taille des gouttelettes du jet de produit.

L'inconvénient majeur de telles buses ou tels systèmes de buses, résulte d'un manque de flexibilité d'utilisation desdites buses. Il est en effet nécessaire de sélectionner manuellement l'ouverture pour chaque buse, ce qui représente une opération coûteuse en temps. Cette dernière ne peut s'effectuer à plusieurs reprises pour une même parcelle lorsque les paramètres de traitement changent au cours de l'opération de pulvérisation. Ceci constitue une limitation significative excluant différents états de réglage du pulvérisateur. Il ne reste alors que la pression ou la vitesse d'avancement en tant que paramètres de traitement susceptibles d'être corrigés ou modulés.

Pour les systèmes où seule la pression peut varier pour modifier le débit de produit de traitement, on peut s'attendre à un retard ou à des temps de réaction plus ou moins importants pour obtenir la valeur de débit optimale. Ceci est lié à la durée nécessaire pour établir la pression optimale à l'intérieur du système de pulvérisation. L'imprécision sur les quantités répandues dépend alors directement de la vitesse d'avancement.

Le document EP-A-556 121 montre un procédé de régulation selon le préambule de la revendication 1 et une buse de pulvérisation agricole selon le préambule de la revendication 9.

L'objet de la présente invention vise à remédier aux inconvénients de l'état de la technique et à augmenter les possibilités de réglage d'un pulvérisateur, en tenant compte d'un nombre important de paramètres.

Un autre objet de l'invention vise à optimiser un procédé de régulation d'un pulvérisateur et à améliorer les performances des buses de pulvérisation montées sur un tel pulvérisateur.

Un objet supplémentaire de la présente invention vise à corriger en temps réel, le réglage d'un pulvérisateur en fonction de paramètres de traitement issus d'informations de consigne ou lues par l'intermédiaire de capteurs.

Un objet additionnel de la présente invention vise à gérer la quantité de produit pulvérisé, individuellement par chaque buse d'un pulvérisateur.

Les objets assignés à la présente invention sont atteints à l'aide d'un procédé de régulation de buses de pulvérisation agricoles consistant à commander, en fonction de paramètres de traitement, le débit d'un produit de traitement répandu par un jeu de buses en dimensionnant à l'aide d'un moyen de réglage l'orifice d'expulsion desdites buses pour obtenir une ouverture donnée ou une fermeture dudit orifice d'expulsion et ce, selon des valeurs se rapportant à des informations issues de capteurs ou de consignes, caractérisé en ce qu'il consiste à utiliser en tant que moyen de réglage au moins un élément piézo-électrique.

Les objets assignés à la présente invention sont également atteints à l'aide d'une buse de pulvérisation agricole constituée d'un corps de buse pourvue d'au moins un orifice d'entrée et d'au moins un orifice d'expulsion pour un produit de traitement, ladite buse comprenant des moyens de réglage pour agir sur les dimensions de l'orifice d'expulsion et modifier ainsi l'ouverture de ladite buse, caractérisée en ce que les moyens de réglage comprennent au moins un élément piézo-électrique.

Selon un exemple de réalisation conforme à l'invention, la buse de pulvérisation est constituée d'au moins un élément de fermeture agencé dans le corps de buse et déplaçable sous l'effet des moyens de réglage entre des positions correspondant à l'obturation et à des ouvertures calibrées de l'orifice d'expulsion.

Une autre particularité de l'invention, est obtenue par l'utilisation d'au moins un élément piézo-électrique en tant que moyen de réglage pour commander une ouverture contrôlée ou une fermeture d'un orifice d'expulsion d'une buse de pulvérisateur agricole.

D'autres particularités et avantages de la présente invention ressortiront également de la lecture de la description détaillée, figurant ci-après, en référence aux dessins, donnés à titre d'exemples non limitatifs dans lesquels :
- la **figure 1** représente une vue en coupe transversale d'un exemple de réalisation d'une buse de pulvérisation conforme à l'invention;
- la **figure 2** représente une vue en coupe simplifiée longitudinale d'un autre exemple de réalisation d'une buse de pulvérisation conforme à l'invention ;
- la **figure 3** représente une vue de face d'un exemple de pulvérisateur comprenant des buses de pulvérisation conformes à l'invention.

Une buse (1) conforme à l'invention et représentée à la figure 1, est montrée en coupe pour une meilleure visualisation de ses pièces constitutives.

La buse (1) comprend ainsi un corps de buse (1a) par exemple cylindrique ou tubulaire pourvu d'un orifice d'entrée (1b).

Ce dernier est connecté sur une conduite d'alimentation (non représentée) en produit de traitement.

La buse (1) est également pourvue d'au moins un orifice d'expulsion (1c), comme cela est montré aux figures 1 et 2.

Le corps de buse (1a) est revêtu intérieurement d'un matériau (2) élastiquement déformable du type élastomère. La buse (1) est avantageusement constituée d'au moins un élément de fermeture (3, 4) monté dans le corps de buse (1a).

La buse (1) comprend par ailleurs des moyens de réglage pour agir sur les dimensions de l'orifice d'expulsion (1c). Ces moyens de réglage sont aptes à commander une ouverture donnée ou une fermeture de l'orifice d'expulsion (1c).

L'élément de fermeture (3, 4) est avantageusement déplaçable sous l'effet des moyens de réglage entre des positions correspondant à la fermeture et à des ouvertures calibrées de l'orifice d'expulsion (1c).

Dans l'exemple de réalisation de la figure 1 ou 2, la buse (1) comporte deux éléments de fermeture (3) et (4), de forme complémentaire et coopérant entre eux, de façon à définir et dimensionner l'orifice d'expulsion (1c). Les éléments de fermeture (3) et (4) sont actionnés par les moyens de réglage. En outre, l'élasticité du matériau (2) permet d'absorber les déplacements des éléments de fermeture (3) et (4).

Les moyens de réglage sont avantageusement intégrés dans le corps de buse (1a) et comprennent au moins un élément piézo-électrique. Dans l'exemple de réalisation des figures 1 et 2, les moyens de réglage comprennent deux pastilles piézo-électriques (5) et (6).

L'utilisation d'au moins un élément piézo-électrique est intéressante dans la mesure où une telle utilisation permet à la buse (1) d'être associée à une unité de commande (non représentée) et de recevoir de ladite unité de commande des signaux électriques destinés à commander une ouverture contrôlée ou une fermeture de l'orifice d'expulsion (1c). L'unité de commande peut comprendre des moyens électroniques adaptés et/ou un micro-ordinateur.

Selon un mode de réalisation avantageux de l'invention, les éléments de fermeture (3) et (4) sont séparés localement par les pastilles piézo-électriques (5) et (6). Ces dernières sont disposées de part et d'autre de la languette (4a) destinée à s'engager plus ou moins profondément dans une encoche (3a) de forme complémentaire. Cet engagement se fait à l'encontre de l'élasticité du matériau (2).

Les languettes (4a) et les encoches (3a) sont réalisées avec des parties des éléments de fermeture (4) et (3) et servent à guider le déplacement desdits éléments de fermeture (3, 4).

Le matériau (2) peut également servir en tant que joint d'étanchéité. D'autres joints d'étanchéité non représentés peuvent également être prévus et montés par tous moyens dans la buse (1).

Ce sont par conséquent la languette (4a), l'encoche (3a) et une partie des éléments de fermeture (3) et (4) qui délimitent l'orifice d'expulsion (1c). Des moyens élastiques complémentaires peuvent également être montés dans les encoches (3a).

La buse (1) comporte donc au moins à l'interface du corps de buse (1a) et du (des) élément(s) de fermeture (3, 4), le matériau (2) dont l'élasticité permet d'absorber les déplacements dudit (desdits) élément(s) de fermeture (3, 4).

Ainsi, l'amplitude des déformations des pastilles piézo-électriques (5, 6) permet d'écarter ou de rapprocher les deux éléments de fermeture (3) et (4). Ceci correspond respectivement à un agrandissement et à un rétrécissement de l'ouverture de la buse (1). Les signaux électriques présentent une variation établie par des lois d'asservissement prédéterminées. Ces dernières sont par exemple mémorisées dans l'unité de commande et prennent en compte divers paramètres susceptibles d'intervenir dans une opération de pulvérisation.

Chaque buse (1) est avantageusement pilotée individuellement par l'unité de commande.

La buse (1) peut également être pilotée directement par des informations issues de capteur monté sur le pulvérisateur (10) ou par une consigne de l'utilisateur.

La buse (1) est par exemple montée, par tous moyens connus sur une rampe (11) de pulvérisation d'un pulvérisateur (10) agricole. La rampe (11) peut être pourvue d'un ensemble de buses (1).

La buse (1) conforme à l'invention permet par conséquent de mettre en oeuvre le procédé de régulation pour pulvérisateurs détaillé ci-après.

Le procédé de régulation conforme à l'invention, consiste à dimensionner l'orifice d'expulsion (1c) de chaque buse (1) pour obtenir une ouverture donnée ou une fermeture, et ce selon des valeurs se rapportant à des informations issues de capteurs ou de consignes.

Le procédé de régulation est remarquable dans la mesure où il permet d'agir sur chaque buse (1) individuellement ou sur une sélection de buses (1).

Le procédé de régulation conforme à l'invention consiste aussi à utiliser des moyens électroniques ou un micro-ordinateur pour commander des débits compatibles avec les paramètres de traitement qui ont été pris en compte.

Le micro-ordinateur est également en mesure de mémoriser les quantités de produit pulvérisé.

Le procédé de régulation consiste donc à gérer le fonctionnement du pulvérisateur (10), par exemple, à l'aide du micro-ordinateur. Ce dernier est donc en mesure de piloter le fonctionnement d'une pompe et par conséquent de contrôler la pression de pulvérisation

Le procédé de régulation conforme à l'invention peut consister également à analyser des données liées au fonctionnement du pulvérisateur (10) et/ou des buses (1) et à effectuer des corrections automatiques en fonction d'informations mémorisées.

Une étape supplémentaire consiste à agir sur la configuration de l'orifice d'expulsion (1c) des buses (1) pour modifier la forme des jets (7) du produit de traitement expulsé.

Il est également possible d'adapter la distance entre les buses (1) et la zone à traiter en fonction de la configuration des jets (7).

Le procédé de régulation conforme à l'invention consiste notamment à utiliser des signaux électriques pour commander une ouverture ou une fermeture de l'orifice d'expulsion des buses (1). Ceci est un avantage manifeste dans la mesure où le débit de produit phytosanitaire expulsé peut être corrigé ou modulé quasi instantanément, par l'intermédiaire des moyens de réglage.

Les buses (1) conformes à l'invention présentent soit dans leur construction, soit dans leur fonctionnement d'indéniables avantages.

Chaque buse (1) présente un débit variable, lequel peut être contrôlé de manière très précise. L'amplitude de déformation des pastilles piézo-électriques (5, 6) est proportionnelle à un signal électrique, lequel est ajustable avec une grande précision. Le système de buses (1) peut en outre être combiné avec un système de capteurs pour augmenter le degré de précision et de contrôle du fonctionnement d'un pulvérisateur (10) conforme à l'invention.

Les quantités de produits de traitement pulvérisés à une position géographique donnée, peuvent également être mémorisées dans l'unité de commande ou transmises par tous moyens de communication connus (par exemple GPS) à un ordinateur central. Ce dernier peut alors actualiser les données stockées dans l'unité de commande lorsque le pulvérisateur (10) est déplacé d'une parcelle à une autre. Ceci est particulièrement intéressant pour la distribution d'engrais liquides ou pour répandre divers types ou dosages de produits phytosanitaires, en passant d'une parcelle à l'autre.

Il est aussi possible d'établir des courbes ou des cartes présentant la quantité de produit pulvérisé en fonction de la position géographique. On obtient ainsi un aperçu sur l'efficacité des produits phytosanitaires.

L'unité de commande comprend par exemple un calculateur susceptible de mémoriser des courbes types, des coefficients de non-linéarité ainsi que d'autres paramètres utiles au calcul. En outre, un tel calculateur présente l'avantage de travailler en temps réel, ce qui, combiné à une réactivité quasi instantanée des buses (1), permet d'obtenir une précision de pulvérisation optimale.

La modification de la vitesse d'avancement est également prise en compte immédiatement, et le débit des buses (1) est modulé sans retard.

Un autre avantage des buses (1) conformes à l'invention réside dans le fait que l'on peut tenir compte de l'apparition du vent au cours d'une opération de pulvérisation, en évitant un réglage correctif compliqué et coûteux en temps du pulvérisateur (10).

Un avantage considérable réside par ailleurs dans la possibilité de mettre en oeuvre ce procédé de régulation, en association avec un système ou dispositif de reconnaissance de plantes ou de densité végétale.

Selon un autre exemple de réalisation conforme à l'invention, la buse (1) peut être montée sur un récipient complémentaire comportant le ou les produits phytosanitaires à forte concentration. Le récipient complémentaire sous-pression permet, grâce à la buse (1), d'évacuer une quantité déterminée de produit phytosanitaire vers une chambre de mélange. Cette dernière est également alimentée en eau par la cuve du pulvérisateur (10), laquelle contient exclusivement de l'eau destinée à la dilution dudit produit phytosanitaire. Le produit de traitement obtenu dans la chambre de mélange peut alors être convoyé vers la rampe (11), elle-même pourvue, le cas échéant, de buses (1) pour la pulvérisation.

Il est alors possible de moduler le dosage du produit de traitement, indépendamment du débit de buse (1) de la rampe (11). On obtient ainsi un paramètre de réglage supplémentaire pour des conditions de pulvérisation particulières. L'utilisateur peut ainsi, soit directement, soit par l'intermédiaire d'un programme, agir sur la concentration de produits actifs contenus dans le liquide de pulvérisation.

En outre, l'eau contenue dans la cuve du pulvérisateur (10) n'entre pas en contact avec le contenu du récipient complémentaire de manière à conserver de l'eau dépourvue de produits de traitement dans la cuve (10). On peut aussi prévoir une utilisation de plusieurs récipients complémentaires associés chacun à au moins une buse (1) et contenant un produit de traitement différent. En fonction des besoins d'une parcelle, d'une partie de parcelle ou des végétaux, l'un ou l'autre ou un ensemble de récipients complémentaires peuvent être activés, via la buse (1) correspondante. Le ou (les) récipient(s) complémentaire(s) associés à la chambre de mélange correspondante, sont montés, soit directement sur la rampe (11), soit sur un support adapté, prévu sur le pulvérisateur (10).

D'autres montages ou assemblages peuvent également être prévus sans pour autant sortir du cadre la présente invention, telle que définie dans les revendications.

## Revendications

1. Procédé de régulation de buses de pulvérisation agricoles consistant à commander, en fonction de paramètres de traitement, le débit d'un produit de traitement répandu par un jeu de buses (1) en dimensionnant à l'aide d'un moyen de réglage l'orifice d'expulsion (1c) desdites buses (1) pour obtenir une ouverture donnée ou une fermeture dudit orifice d'expulsion (1c) et ce, selon des valeurs se rapportant à des informations issues de capteurs ou de consignes, ***caractérisé en ce* qu'**il consiste à utiliser en tant que moyen de réglage au moins un élément piézo-électrique.

2. Procédé selon la revendication 1, ***caractérisé en ce* qu'**il consiste à agir sur chaque buse (1) individuellement ou sur une sélection de buses (1).

3. Procédé selon la revendication 1 ou 2, ***caractérisé en ce* qu'**il consiste à utiliser des moyens électroniques ou un micro-ordinateur pour commander des débits compatibles avec les paramètres de traitement.

4. Procédé selon la revendication 3, ***caractérisé en ce* qu'**il consiste à gérer, à l'aide du micro-ordinateur, le fonctionnement du pulvérisateur (10).

5. Procédé selon la revendication 3 ou 4, ***caractérisé en ce* qu'**il consiste à analyser des données liées au fonctionnement du pulvérisateur (10) et/ou des buses (1) et à effectuer des corrections automatiques en fonction d'informations mémorisées.

6. Procédé selon l'une quelconque des revendications 1 à 5, ***caractérisé en ce* qu'**il consiste à agir sur la configuration de l'orifice d'expulsion (1c) des buses (1) pour modifier la forme des jets (7) du produit de traitement expulsé.

7. Procédé selon la revendication 6, ***caractérisé en ce* qu'**il consiste à adapter la distance entre les buses (1) et la zone à traiter, en fonction de la configuration des jets (7).

8. Procédé selon l'une quelconque des revendications 1 à 7, ***caractérisé en ce* qu'**il consiste à utiliser des signaux électriques pour commander une ouverture donnée ou la fermeture de l'orifice d'expulsion (1c) des buses (1).

9. Buse (1) de pulvérisation agricole constituée d'un corps de buse (la) pourvue d'au moins un orifice d'entrée (1b) et d'au moins un orifice d'expulsion (1c) pour un produit de traitement, ladite buse (1) comprenant des moyens de réglage pour agir sur les dimensions de l'orifice d'expulsion (1c) et modifier ainsi l'ouverture de ladite buse (1), ***caractérisée en ce*** les moyens de réglage comprennent au moins un élément piézo-électrique.

10. Buse (1) de pulvérisation selon la revendication 9, ***caractérisée en ce* que** les moyens de réglage sont intégrés dans le corps de buse (la).

11. Buse (1) de pulvérisation selon la revendication 9 ou 10, ***caractérisée en ce* qu'**elle est associée à une unité de commande destinée à transmettre des signaux électriques aux moyens de réglage.

12. Buse (1) de pulvérisation selon l'une quelconque des revendications 9 à 11, ***caractérisée en ce* qu'**elle est constituée d'au moins un élément de fermeture (3, 4) monté dans le corps de buse (1a) et déplaçable sous l'effet des moyens de réglage entre des positions correspondant à la fermeture et à des ouvertures calibrées de l'orifice d'expulsion (1c).

13. Buse (1) de pulvérisation selon la revendication 12, ***caractérisée en ce* qu'**elle comporte deux éléments de fermeture (3) et (4), de forme complémentaire et coopérant entre eux de façon à définir et dimensionner l'orifice d'expulsion (1c), lesdits éléments de fermeture (3, 4) étant actionnés par les moyens de réglage.

14. Buse de pulvérisation selon l'une quelconque des revendications 9 à 13, ***caractérisée en ce* que** les moyens de réglage comprennent deux pastilles piézo-électriques (5, 6).

15. Buse de pulvérisation agricole selon l'une quelconque des revendications 12 à 14, ***caractérisée en ce* qu'**elle comporte au moins à l'interface du corps de buse (la) et du (des) élément(s) de fermeture (3, 4), un matériau (2) élastiquement déformable, dont l'élasticité permet d'absorber les déplacements dudit (desdits) élément(s) de fermeture (3, 4).

16. Rampe de pulvérisation (11) comportant des buses (1) conformes à l'une quelconque des revendications 9 à 15.

17. Pulvérisateur (10) agricole pourvu de buses (1) de pulvérisation conformes à l'une quelconque des revendications 9 à 16.

18. Pulvérisateur (10) agricole comportant des buses de pulvérisation mettant en oeuvre le procédé de régulation, conforme à l'une quelconque des revendications 1 à 8.

19. Unité de commande pour pulvérisateur (10) agricole, comportant des moyens pour piloter des buses (1) de pulvérisation selon un procédé de régulation conforme à l'une quelconque des revendications 1 à 8.

## Patentansprüche

1. Verfahren zur Regelung von Feldspritzdüsen, bei dem man in Abhängigkeit von Behandlungsparametern den Durchsatz eines durch einen Satz von Düsen (1) verteilten Behandlungsmittels steuert, indem man mittels eines Einstellmittels die Austriebsöffnung (1c) der Düsen (1) dimensioniert, um eine gegebene Öffnung oder ein Schließen der Austriebsöffnung (1c) gemäß sich auf von Sensoren oder Anweisungen stammenden Informationen beziehenden Werten zu erhalten, ***dadurch gekennzeichnet,* daß** man als Einstellmittel mindestens ein piezoelektrisches Element verwendet.

2. Verfahren nach Anspruch 1, ***dadurch gekennzeichnet,* daß** man auf jede Düse (1) einzeln oder auf eine Auswahl von Düsen (1) einwirkt.

3. Verfahren nach Anspruch 1 oder 2, ***dadurch gekennzeichnet,* daß** man zur Steuerung der mit den Behandlungsparametern kompatiblen Durchsätze elektronische Mittel oder einen Mikrocomputer verwendet.

4. Verfahren nach Anspruch 3, ***dadurch gekennzeichnet,* daß** man den Betrieb der Spritze (10) mittels eines Mikrocomputers verwaltet.

5. Verfahren nach Anspruch 3 oder 4, ***dadurch gekennzeichnet,* daß** man die mit dem Betrieb der Spritze (10) und/oder der Düsen (1) verbundenen Daten analysiert und in Abhängigkeit von gespeicherten Informationen automatische Korrekturen durchführt.

6. Verfahren nach irgend einem der Ansprüche 1 bis 5, ***dadurch gekennzeichnet,* daß** man zur Änderung der Form der Strahlen (7) des ausgetriebenen Behandlungsmittels auf die Konfiguration der Austriebsöffnung (1c) einwirkt.

7. Verfahren nach Anspruch 6, ***dadurch gekennzeichnet,* daß** man den Abstand zwischen den Düsen (1) und dem zu behandelnden Bereich in Abhängigkeit von der Konfiguration der Strahlen (7) anpaßt.

8. Verfahren nach irgend einem der Ansprüche 1 bis 7, ***dadurch gekennzeichnet,* daß** man zur Steuerung einer gegebenen Öffnung oder des Schließens der Austriebsöffnung (1c) der Düsen (1) elektrische Signale verwendet.

9. Feldspritzdüse (1), die aus einem Düsenkörper (la) besteht, der mit mindestens einer Eingangsöffnung (1b) und mindestens einer Austriebsöffnung (1c) für ein Behandlungsmittel versehen ist, wobei die Düse (1) Einstellmittel zur Einwirkung auf die Abmessungen der Austriebsöffnung (1c) und somit Änderung der Öffnung der Düse (1) umfaßt, ***dadurch gekennzeichnet,* daß** die Einstellmittel mindestens ein piezoelektrisches Element umfassen.

10. Sprühdüse (1) nach Anspruch 9, ***dadurch gekennzeichnet,* daß** die Einstellmittel in dem Düsenkörper (1a) integriert sind.

11. Sprühdüse (1) nach Anspruch 9 oder 10, ***dadurch gekennzeichnet,* daß** sie einer Steuereinheit zugeordnet ist, die elektrische Signale auf die Einstellmittel übertragen soll.

12. Sprühdüse (1) nach irgend einem der Ansprüche 9 bis 11, ***dadurch gekennzeichnet,* daß** sie aus mindestens einem Verschlußelement (3, 4) besteht, das in dem Düsenkörper (1a) angebracht und unter der Wirkung der Einstellmittel zwischen dem Schließen und kalibrierten Öffnungen der Austriebsöffnung (1c) entsprechenden Stellungen bewegbar ist.

13. Sprühdüse (1) nach Anspruch 12, ***dadurch gekennzeichnet,* daß** sie zwei Verschlußelemente (3) und (4) komplementärer Form aufweist, die so zusammenwirken, daß sie die Austriebsöffnung (1c) definieren und dimensionieren, wobei die Verschlußelemente (3, 4) durch die Einstellmittel betätigt werden.

14. Sprühdüse nach irgend einem der Ansprüche 9 bis 13, ***dadurch gekennzeichnet,* daß** die Einstellmittel zwei piezoelektrische Chips (5, 6) umfassen.

15. Feldspritzdüse nach irgend einem der Ansprüche 12 bis 14, ***dadurch gekennzeichnet,* daß** sie zumindest an der Grenzfläche des Düsenkörpers (1a) und des (der) Verschlußelements (Verschlußelemente) (3, 4) ein elastisch verformbares Material (2) umfaßt, dessen Elastizität das Aufnehmen der Bewegungen des (der) Verschlußelements (Verschlußelemente) (3, 4) gestattet.

16. Spritzgestänge (11), das Düsen (1) nach irgend einem der Ansprüche 9 bis 15 aufweist.

17. Feldspritze (10), die mit Sprühdüsen (1) nach irgend einem der Ansprüche 9 bis 16 versehen ist.

18. Feldspritze (10), die Sprühdüsen umfaßt, die das Regelungsverfahren nach irgend einem der Ansprüche 1 bis 8 einsetzen.

19. Steuereinheit für eine Feldspritze (10), die Mittel zur Steuerung der Sprühdüsen (1) gemäß einem Regelungsverfahren nach irgend einem der Ansprüche 1 bis 8 umfassen.

## Claims

1. Process for regulating agricultural spray nozzles consisting in controlling, according to treatment parameters, the flow rate of a treatment product spread by a set of nozzles (1) by adjusting with the aid of a means of adjustment the dimension of the discharge orifice (1c) of said nozzles (1) so as to obtain a given opening or a closing of said discharge orifice (1c) and doing so according to values relating to information emanating from sensors or settings, ***characterized in* that** it consists in using at least one piezoelectric element as the means of adjustment.

2. Process according to Claim 1, ***characterized in* that** it consists in acting on each nozzle (1) individually or on a selection of nozzles (1).

3. Process according to Claim 1 or 2, ***characterized in* that** it consists in using electronic means or a microcomputer to produce flow rates which are compatible with the treatment parameters.

4. Process according to Claim 3, ***characterized in* that** it consists in managing, with the aid of the microcomputer, the operation of the sprayer (10).

5. Process according to Claim 3 or 4, ***characterized in* that** it consists in analyzing data linked with the operation of the sprayer (10) and/or of the nozzles (1) and making automatic corrections as a function of information stored.

6. Process according to any one of Claims 1 to 5, ***characterized in* that** it consists in acting on the configuration of the discharge orifice (1c) of the nozzles (1) so as to modify the shape of the jets (7) of the treatment product discharged.

7. Process according to Claim 6, ***characterized in* that** it consists in fitting the distance between the nozzles (1) and the zone to be treated, according to the configuration of the jets (7).

8. Process according to any one of Claims 1 to 7, ***characterized in* that** it consists in using electrical signals to control a given opening or a closing of the discharge orifice (1c) of the nozzles (1).

9. Agricultural spray nozzle (1) comprising a nozzle body (1a) provided with at least one inlet orifice (1b) and at least one discharge orifice (1c) for a treatment product, said nozzle (1) comprising means of adjustment for acting on the dimensions of the discharge orifice (1c) and thus modifying the opening of said nozzle (1), ***characterized in* that** the means of adjustment comprise at least one piezoelectric element.

10. Spray nozzle (1) according to Claim 9, ***characterized in* that** the means of adjustment are built into the nozzle body (1a).

11. Spray nozzle (1) according to Claim 9 or 10, ***characterized in* that** it is associated with a control unit intended for transmitting electrical signals to the means of adjustment.

12. Spray nozzle (1) according to any one of Claims 9 to 11, ***characterized in* that** it comprises at least one closure element (3, 4) mounted in the nozzle body (1a) and which can be moved under the effect of the means of adjustment between positions corresponding to closure and to calibrated openings of the discharge orifice (1c).

13. Spray nozzle (1) according to Claim 12, ***characterized in* that** it comprises two closure elements (3) and (4) of complementary shape and cooperating with one another in such a way as to define and adjust the dimension of the discharge orifice (1c), said closure elements (3, 4) being actuated by the means of adjustment.

14. Spray nozzle according to any one of Claims 9 to 13, ***characterized in* that** the means of adjustment comprise two piezoelectric chips (5, 6).

15. Agricultural spray nozzle according to any one of Claims 12 to 14, ***characterized in* that** it comprises at least at the interface of the nozzle body (1a) and of the closure element(s) (3, 4), an elastically deformable material (2) whose elasticity makes it possible to absorb the movements of said closure element(s) (3, 4).

16. Spray boom (11) comprising nozzles (1) in accordance with any one of Claims 9 to 15.

17. Agricultural sprayer (10) provided with spray nozzles (1) in accordance with any one of Claims 9 to 16.

18. Agricultural sprayer (10) comprising spray nozzles implementing the regulating process as claimed in any one of Claims 9 to 16.

19. Control unit for agricultural sprayer (10) comprising means for operating spray nozzles (1), according to a regulating process as claimed in any one of Claims 1 to 8.
